# EUROPÄISCHE PATENTSCHRIFT

(11) **EP 0 038 290 B1**
(45) Veröffentlichungstag und Bekanntmachung des Hinweises auf die Patenterteilung: **01.08.1984**
(21) Anmeldenummer: 81730039.5
(22) Anmeldetag: 19.03.1981
(51) Int. Cl.: B41J 23/02, B41J 29/38

(54) **Antriebsvorrichtung für einen Drucker, insbesondere einen Matrixdrucker**
Driving appliance for a printing machine, particularly a matrix printing machine
Appareil de commande pour une machine à imprimer, en particulier une machine à imprimer avec une matrice

(30) Priorität: 15.04.1980 DE 3014822
(43) Veröffentlichungstag der Anmeldung: 21.10.1981
(73) Patentinhaber: MANNESMANN Aktiengesellschaft, 40027 Düsseldorf (DE)
(72) Erfinder: Fromme, Lorenz, D-7900 Ulm (DE); Hendrischk, Wolfgang, D-7910 Neu-Ulm (DE); Rupp, Werner, D-7911 Nersingen-Leibi (DE)
(74) Vertreter: Meissner, Peter E., Dipl.-Ing.

## Beschreibung

Die Erfindung betrifft eine Antriebsvorrichtung für einen Drucker gemäss Oberbegriff des Patentanspruches 1.

Es ist bekannt, die Nebenantriebe vom Hauptantriebsmotor abzuzweigen und in diesen Abzweigungen entsprechende Kupplungs- und Steuervorrichtungen vorzusehen. Der Hauptantriebsmotor muss dann entsprechend stärker ausgelegt werden, da er nun neben dem Schlittenantrieb auch den Farbbandantrieb und den Papiervorschub zu übernehmen hat. Weiterhin ist es bekannt, den Nebenantrieben separate Motoren zuzuordnen, d.h. einen Nebenantriebsmotor für den Papiervorschub und einen weiteren Nebenantriebsmotor für das Farbbandsystem, nämlich den Antrieb der Farbbandkassette. Die Nebenantriebsmotoren treten dabei abwechselnd in Tätigkeit, da das Farbband nur während des Druckens, der Papiervorschub während der Druckpausen zwischen dem Schreiben aufeinanderfolgender Zeilen in Tätigkeit tritt.

Aufgabe der Erfindung ist es, die Antriebsvorrichtung für einen Drucker derart zu gestalten, dass gegenüber einem Drucker mit vom Hauptantrieb unabhängigem Antrieb des Farbbandsystems und des Papiervorschubsystems mit geringerer installierter Motorleistung ausgekommen werden kann.

Erfindungsgemäss wird daher vorgeschlagen, die Antriebsvorrichtung entsprechend den im Patentanspruch 1 niedergelegten Merkmalen zu gestalten.

Auf Ausgestaltungen der Erfindung gemäss den Unteransprüchen wird verwiesen.

Durch die Erfindung wird mit einfachen konstruktiven Mitteln erreicht, dass ein einziger Nebenantriebsmotor sowohl den Antrieb des Farbbandsystems wie auch den Antrieb des Papiervorschubsystems übernimmt. Die Pausenzeiten im Farbbandvorschub werden für den Papiervorschub, die Pausenzeiten im Papiervorschub für den Farbbandvorschub genutzt.

Die beigefügten Abbildungen zeigen die Erfindung anhand eines Ausführungsbeispiels.

Es zeigt
Fig. 1 in perspektivischer Darstellung einen Ausschnitt aus einem Matrixdrucker.
Fig. 2 ein Zeitdiagramm für die Motordrehzahl des Nebenantriebsmotors, ein Zeitdiagramm für eine im Steuerkreis des Hilfsantriebsmotors liegende Lichtschranke.

Der in Fig. 1 dargestellte Drucker enthält einen Druckkopf 1, der auf einem Schlitten 2 befestigt ist und auf einer Führungsstange 3 hin- und herbewegt wird. Die Führungsstange 3 ist in zwei Lagern 6 drehbar gelagert und trägt an ihren Enden Exzenter 4 und 5, an denen Lagerschilde 18 und 19 federnd anliegen. Der hintere Teil des Schlittens 2 wird mittels zweier Rollen 8 und 9 auf einer Führungsleiste 7 geführt. Der Schlitten 2 wird durch ein Seil 10 bewegt, das einerseits am Schlitten 2, andererseits auf einer Seiltrommel 13 befestigt ist. Ein an der Seiltrommel 13 befestigtes Zahnrad ist im Eingriff mit einem Ritzel 15 eines Hauptantriebsmotors 14.

Zur Erkennung der Druckposition trägt der Hauptantriebsmotor 14 eine Taktscheibe 16, deren Schlitze durch eine Lichtschranke 17 abgetastet werden.

Zum Bewegungssystem des Schlittens 2 gehören ferner zwei Umlenkrollen 11 und 12, die gleichzeitig zum Spannen des Seiles 10 dienen.

Ein Hilfsantriebsmotor 21 bewegt das Farbbandsystem und das Papiervorschubsystem.

Auf der Motorwelle 22 des Hilfsantriebsmotors 21 ist ein weiteres Ritzel 22 befestigt, welches in ein Zahnrad 23 eingreift. Im Innern des Zahnrades 23 - einer deutlichen Darstellung wegen nach aussen verlegt - sind zwei Freiläufe 40 und 41 angeordnet, die je nach Drehrichtung des drehrichtungsumkehrbaren Hilfsantriebsmotors 21 und damit je nach Drehrichtung des Zahnrades 23 entweder eine erste Welle 24 des Farbbandsystems oder eine zweite Welle 28 des Papiertransportsystems mitnehmen. Die zweite Welle 28 ist dabei längsverschieblich angeordnet, um die Bewegung des Papiertransportsystems beim Einstellen der Papierdicke durch die Exzenter 5 und 6 auszugleichen.

Das Farbbandsystem besteht aus der ersten Welle 24, auf der eine Schnecke 25 befestigt ist, welche ein Schneckenrad 26 dreht. Über einen nicht gezeigten Freilauf im Schneckenrad 26 wird eine Achse 27 mitgenommen, deren oberes Ende zu einer Schneide ausgebildet ist, welche zur Mitnahme einer nicht gezeigten Transportrolle einer feststehenden Farbbandkassette dient.

In der Farbbandkassette, welche die obere Abdeckung des Druckers bildet, ist ein Farbband 39 gelagert, von dem ein Ausschnitt eingezeichnet ist.

Das Papiertransportsystem besteht aus der zweiten Welle 28, mit der eine weitere Schnecke 30 und eine Steuerkurvenscheibe 29 verbunden sind. Die Steuerkurvenscheibe 29 enthält eine schraubenförmig ansteigende Steuerkurve, deren Endpunkte abrupt ineinander übergehen und so eine Rastnase für einen Hebel 33 bilden. Auf der Steuerkurve der Steuerkurvenscheibe 29 gleitet der Hebel 30, der durch eine Zugfeder 35 an der Steuerkurvenscheibe 29 anliegend gehalten wird. Das untere Ende des Hebels 33 taucht in eine Lichtschranke 34 ein, und zwar dergestalt, dass etwa auf mittlerer Höhe der Steuerkurve das untere Ende des Hebels 33 den Lichtweg der Lichtschranke 34 freigibt, in der tiefsten Stellung, also bei Anlage des Hebels 33 an der Rastnase der Steuerkurve, der Lichtweg der Lichtschranke 34 aber unterbrochen ist. Auf der zweiten Welle 28 ist ferner eine Rutschkupplung 32 angeordnet, die beispielsweise aus zwei, durch O-Ringe gegen die Achse gedrückte Halbschalen bestehen kann, über die eine Zugfeder 36 geschlungen ist. Die Zugfeder 36 wirkt dabei wie ein Federantrieb, der durch die Drehung der zweiten Welle 28 aufgezogen wird.

Die Schnecke 30 treibt über ein Schneckenrad 31 eine Druckwalze 20 an, die den Papiervorschub übernimmt. An der Druckwalze 20 ist weiterhin ein Stechfreilauf 37 vorgesehen.

Auf dem Hilfsantriebsmotor 21 befindet sich ein Lüfterrad 38, das so angeordnet ist, dass eine Nase dieses Rad bei Drehung des Hilfsantriebsmotors 21 mitnimmt, dass aber bei Umkehr der Drehrichtung des Hilfsantriebsmotors 21 das Lüfterrad 38 fast eine volle Umdrehung machen kann, ehe es wieder an der Mitnehmernase anliegt und ebenfalls seine Drehrichtung umkehrt. Auf diese Weise wird der Hilfsantriebsmotor bei der schnell zu vollziehenden Drehrichtungsumkehr entlastet.

Während des Druckens dreht das Zahnrad 23 im Uhrzeigersinn und nimmt dabei über den ersten Freilauf 40 das Farbband 39 mit.

Zur Zeilenschaltung wird die Drehrichtung des Hilfsantriebsmotors 21 umgekehrt. Das Zahnrad 23 nimmt nun die zweite Welle 28 mit. Die Steuerkurvenscheibe 29 bewegt den Hebel 33, bis etwa nach einer halben Umdrehung der Hebel 33 die Lichtschranke 34freigibt. Nach einer ganzen Umdrehung gleitet der Hebel 33 über die Rastnase der Kurvenscheibe 29 und springt zurück. Dabei wird der Lichtweg der Lichtschranke 34 wieder unterbrochen. Auf dieses Unterbrechersignal hin wird die Drehrichtung des Motors 21 so schnell wie möglich umgekehrt. Dabei belastet das Lüfterrad 38 den Hilfsantriebsmotor 21 nicht, sondern dreht noch etwas frei weiter.

Nach kurzer Drehung des Zahnrades 23 trennt der zweite Freilauf 41 die zweite Welle 28 und der

erste Freilauf 40 kuppelt die erste Welle 24 an. Die zweite Welle 28 ist nun frei, die Rutschkupplung 32 dreht aber unter dem Zug der Feder 36 die zweite Welle 28 noch etwas zurück, bis die Nase der Steuerkurvenscheibe 29 am Hebel 33 anlegt, um für die nächste Zeilenschaltung den gleichen Zeilenabstand zu erhalten. Die Rückdrehbewegung der zweiten Welle 28 unter der Wirkung der Feder 36 ist um so geringer, je schneller der Hebel 33 in die Rastnase der Steuerkurvenscheibe 29 einfallen kann und je schneller der Hilfsantriebsmotor 21 reversiert. Daher wird auch bei schnellem Papiervorschub der Hilfsantriebsmotor im letzten Teil der Umdrehung mittels seiner Ansteuerung heruntergesteuert, wie nachfolgend noch beschrieben wird. Es ist noch hervorzuheben, dass die weitere Schnecke 30 mit der zweiten Welle 28 ebenfalls über einen dem zweiten Freilauf 41 gleichgerichteten Freilauf 42 verbunden ist, damit die zweite Welle 28 unter der Wirkung der Feder 36 ungehindert zurückdrehen kann.

Anhand der Diagramme Fig. 2 und Fig. 3 wird der zeitliche Ablauf erläutert. Fig. 2 zeigt die Motordrehzahl n über der Zeit t und zugeordnet zu Fig. 2 erläutert dann Fig. 3 die Hell-Dunkelphasen über der Zeit t.

Bis zum Zeitpunkt t1 treibt der Hilfsantriebsmotor 21 mit der Drehzahl -n3 das Farbbandtransportsystem an. Das «-» bedeutet hier eine Drehrichtung, das nachfolgend erscheinende «+» bedeutet die andere Drehrichtung des Hilfsantriebsmotors 21. Zum Zeitpunkt t1 wird der Hilfsantriebsmotor auf die Drehzahl +n2 umgesteuert. Diese Drehrichtung treibt das Papiertransportsystem. Zum Zeitpunkt t2 schaltet die Lichtschranke 34 von «dunkel» auf «hell», worauf die Drehzahl von +n2 auf +n1 vermindert wird, um ein langsames Einlaufen in die Endstellung und damit eine präzise Endstellung in der Zeilenschaltung zu erreichen.

Die Endstellung wird zum Zeitpunkt t3 erreicht. Die Lichtschranke 34 springt nun von «hell» auf «dunkel», der Hilfsantriebsmotor 21 wird auf die Drehzahl -n4 umgesteuert. Diese hohe Drehzahl wird nur kurzzeitig (t0) beibehalten, um zum einen das Reversieren zu beschleunigen, zum anderen das Farbband zu straffen. Anschliessend wird zur Zeit t4 auf die niedrige Betriebsdrehzahl -n3 zurückgeschaltet. In ihren absoluten Werten sind die Drehzahlen n1 und n3 einerseits und die Drehzahlen n2 und n4 andererseits einander gleich.

## Patentansprüche

1. Antriebsvorrichtung für einen Drucker, insbesondere einen Matrixdrucker, der einen in Zeilenrichtung verfahrbaren Druckkopf (1), ein Papiertransportsystem (28-36) und ein Farbbandsystem (25-27, 39) aufweist, wobei der Druckkopf an einen Hauptantriebsmotor (14) angeschlossen ist und Nebenantriebe für das Papiertransportsystem und das Farbbandsystem vorgesehen und über Steuerungseinrichtungen aktivierbar sind, dadurch gekennzeichnet, dass die Nebenantriebe an einen gemeinsamen drehrichtungsumkehrbaren Nebenantriebsmotor (21) angeschlossen sind und in den kinematischen Verbindungen zwischen dem Nebenantriebsmotor und dem Papiertransportsystem einerseits und dem Farbbandsystem andererseits je ein Freilauf (40, 41) angeordnet ist, wobei bei jeder Drehrichtung des Nebenantriebsmotors (21) einer der Freiläufe (40, 41) die diesem zugeordnete kinematische Verbindung gekuppelt und der andere der Freiläufe (40, 41) die jenem zugeordnete kinematische Verbindung entkuppelt hält.

2. Antriebsvorrichtung nach Anspruch 1, dadurch gekennzeichnet, dass der Nebenantriebsmotor (21) eine aus drei Wellenabschnitten bestehende Welle über ein auf dem mittleren Wellenabschnitt angeordnetes Antriebsrad treibt, der hintere an das Farbbandsystem angeschlossene Wellenabschnitt über den ersten Freilauf und der vordere an das Papiertransportsystem angeschlossene Wellenabschnitt über den zweiten Freilauf mit dem mittleren Wellenabschnitt verbunden sind.

3. Antriebsvorrichtung nach Anspruch 1, dadurch gekennzeichnet, dass der Nebenantriebsmotor (21) ein Zahnrad (23) treibt, das Zahnrad (23) die beiden Freiläufe (40, 41) enthält, der erste Freilauf (40) auf einer an das Farbbandsystem angeschlossenen ersten Welle (24) und der zweite Freilauf (41) auf einer an das Papiertransportsystem angeschlossenen zweiten Welle (28) sitzt.

4. Antriebsvorrichtung nach Anspruch 1, dadurch gekennzeichnet, dass die zweite Welle (28) eine einen Hebel (33) gegen die Wirkung einer Feder (35) auslenkende Steuerkurvenscheibe (29) enthält, ein Auslenkhub des Hebels (33) einer Zeilenschaltung entspricht, die Steuerkurve etwa in Form einer 360°-Spirale einen abrupten Übergang zwischen ihren Steuerkurvenendpunkten aufweist, die Welle (28) über einen dem zweiten Freilauf (41) gleichgerichteten weiteren Freilauf (42) mit einem Antriebsrad (30) des Papiertransportsystems verbunden ist, auf der Welle (28) eine Rutschkupplung (32) eines durch die Zeilenschaltbewegung der Welle (28) aufziehbaren Federantriebs (36) sitzt, die Rückdrehung der Welle (28) durch den an den von der Feder (35) in seine Ausgangsstellung zurückbewegten Hebel (33) anschlagenden abrupten Übergang der Steuerkurve begrenzt ist und im Schwenkbereich des Hebels (35) im Steuerkreis des Hilfsantriebsmotors (21) liegende Lichtschranke (34) angeordnet ist.

5. Antriebsvorrichtung nach einem der Ansprüche 1 bis 4, dadurch gekennzeichnet, dass ein in an sich bekannter Weise auf der Antriebswelle (22) des Nebenantriebsmotors (21) sitzendes Lüfterrad (38) zwischen zwei Anschlägen um etwa 370° auf der Antriebswelle (22) frei drehbar gelagert ist.

## Claims

1. Driving arrangement for a printer, in particular a matrix printer, which has a printing head (1) which is movable in the direction of the row of text, a paper transporting system (28-36) and a ribbon system (25-27, 39), in which the printing head is joined to a main driving motor (14), and auxiliary drives are provided for the paper transporting system and the ribbon system and are able to be activated through control mechanisms, characterized in that the auxiliary drives are joined to a common auxiliary driving motor (21) which is reversible in direction of rotation, and in the kinematic connections between the auxiliary driving motor and the paper transporting system on the one hand and the ribbon system on the other hand, in each case a free-runner (40, 41) is arranged, in which with each direction of rotation of the auxiliary driving motor (21) one of the free-runners (40, 41) holds its associated kinematic connection coupled, and the other free-runner (40, 41) holds its associated kinematic connection uncoupled.

2. Driving arrangement according to Claim 1, characterized in that the auxiliary driving motor (21) drives a shaft consisting of three shaft sections by way of a drive gear arranged on the central shaft section, the rear shaft section joined to the ribbon system is connected with the central shaft section by way of the first free-runner and the front shaft section joined to the paper transporting system is connected with the central shaft section by way of the second free-runner.

3. Driving arrangement according to Claim 1, characterized in that the auxiliary driving motor (21) drives a cogwheel (23), the cogwheel (23) contains the two free-runners (40, 41), the first free-runner (40) sits on a first shaft (24) joined to the ribbon system and the second free-runner (41) sits on a second shaft (28) joined to the paper transporting system.

4. Driving arrangement according to Claim 1, characterized in that the second shaft (28) contains a cam disc (29) which deflects a lever (33) against the action of a spring (35), one deflection stroke of the lever (33) corresponds to one line spacing, the cam has an abrupt transition between its cam end points approximately in the form of a 360° spiral, the shaft (28) is connected via a further free-runner (42) in the same direction as the second free-runner (41) with a drive gear (30) of the paper transporting system, on the shaft (28) sits a slipper clutch (32) of a spring action (36) which is retractable by the line spacing movement of the shaft (28), the reverse rotation of the shaft (28) is limited by the abrupt transition of the cam coming to rest on the lever (33) moved back into its initial position by the spring (35) and in the field of traverse of the lever (35) a light barrier (34) is arranged, lying in the control circuit of the auxiliary driving motor (21).

5. Driving arrangement according to one of Claims 1 to 4, characterized in that a fan wheel (38) sitting in a known manner on the driving shaft (22) of the auxiliary driving motor (21) is arranged so as to be freely rotatable between two stops through approximately 370° on the driving shaft (22).

## Revendications

1. Dispositif d'entraînement pour une imprimante, en particulier une imprimante à matrice, qui présente une tête d'impression (1) déplaçable dans le sens des lignes, un système de transport de papier (28, 36) et un système de ruban-encreur (25-27, 39), dans lequel la tête d'impression est raccordée à un moteur d'entraînement principal et où des entraînements auxiliaires sont prévus pour le système de transport du papier et le système de ruban-encreur et actionnables par l'intermédiaire d'installations de commande, caractérisé en ce que les entraînements auxiliaires sont raccordés à un moteur d'entraînement auxiliaire (21) commun et inversable et en ce que, dans les liaisons cinématiques entre le moteur d'entraînement auxiliaire et d'une part, le système de transport du papier et d'autre part, le système de ruban-encreur, est agencée à chaque fois, une roue libre (40,41), l'une des roues libres (40,41) maintenant accouplée, pour chaque sens de rotation du moteur d'entraînement auxiliaire (21), la liaison cinématique adjointe à celui-ci, et l'autre des roues libres (40,41) maintenant désaccouplée, l'autre liaison cinématique adjointe à celui-là.

2. Dispositif d'entraînement selon la revendication 1, caractérisé en ce que le moteur d'entraînement auxiliaire (21) actionne un arbre se composant de trois tronçons d'arbre par l'intermédiaire d'une roue d'entraînement agencée sur la partie médiane de l'arbre et en ce que le tronçon d'arbre postérieur raccordé au système de ruban-encreur et le tronçon d'arbre antérieur raccordé au système de transport du papier sont liés à la partie d'arbre médiane par l'intermédiaire, l'un de la première roue libre et l'autre de la deuxième roue libre.

3. Dispositif d'entraînement selon la revendication 1, caractérisé en ce que le moteur d'entraînement auxiliaire (21) entraîne une roue dentée (23), en ce que la roue dentée (23) comprend les deux roues libres (40, 41 ), la première roue (40) se trouvant sur un premier arbre (24) raccordé au système de ruban-encreur et la deuxième roue libre (41) se trouvant sur un deuxième arbre (28) raccordé au système de transport du papier.

4. Dispositif d'entraînement selon la revendication 1, caractérisé en ce que le deuxième arbre (28) comporte un disque de came de commande (29) agissant sur un levier (33) à l'encontre de l'action d'un ressort (35), en ce que une course du levier (33) correspond à un interlignage, en ce que la came de commande présente à peu près sous la forme d'une spirale de 360° un passage abrupt entre ses points extrêmes, en ce que l'arbre (28) est lié, par l'intermédiaire d'une autre roue libre (42) tournant dans le même sens que la deuxième roue libre (41), à une roue d'entraînement (30) du système de transport du papier, en ce que un accouplement à glissement (32) d'un entraînement à ressort (36) qui peut être tendu par le mouvement d'interlignage de l'arbre (28) est situé sur l'arbre (28), en ce que la rotation en arrière de l'arbre (28) est limitée par le passage abrupt de la came de commande frappant le levier (33) mû en arrière dans sa position de sortie par le ressort (35), et en ce que une barrière lumineuse (34) est agencée dans la zone d'oscillation du levier (35) dans le circuit de commande du moteur d'entraînement auxiliaire (21 ).

5. Dispositif d'entraînement selon l'une des revendications 1 à 4, caractérisé en ce que une roue de ventilateur (38) située, d'une façon connue en soi, sur l'arbre d'entraînement (22) du moteur d'entraînement auxiliaire (21) est montée librement rotative, d'environ 370°, entre deux butées, sur l'arbre d'entraînement (22).
